# EUROPÄISCHE PATENTSCHRIFT

(11) **EP 0 115 320 B1**
(45) Veröffentlichungstag und Bekanntmachung des Hinweises auf die Patenterteilung: **27.05.1987**
(21) Anmeldenummer: 84100692.7
(22) Anmeldetag: 24.01.1984
(51) Int. Cl.: A47G 9/00

(54) **Kopfkissen**
Pillow
Oreiller

(30) Priorität: 27.01.1983 CH 469/83
(43) Veröffentlichungstag der Anmeldung: 08.08.1984
(73) Patentinhaber: Witschi-Kissen AG, CH-8302 Kloten (CH)
(72) Erfinder: Witschi, Elisabeth, D-8302 Kloten (CH)
(74) Vertreter: Blum, Rudolf Emil Ernst

## Beschreibung

Die Erfindung betrifft ein Kopfkissen nach dem Oberbegriff des Patentanspruches 1.

Ein solches Kopfkissen ist durch die GB-A-999217 bekannt. Die Abstützeinlage ist hierbei auswechselbar, so dass z. B. die Härte oder Formgebung des Kopfkissens dem jeweiligen Benutzer individuell angepasst werden kann.

Es wird die Verbesserung eines solches Kopfkissens dahingehend bezweckt, dass der Abstützeinlage eine spezielle Form gegeben wird, damit durch die hierdurch erzielte unterschiedliche Härte des Kopfkissens in seiner Längenerstreckung, das ist in Querrichtung zum Benutzer, die Lage des Kopfes auf dem Kopfkissen in der Rücken- und Seitenlage des Benutzers ausgeprägter wird.

Die erfindungsgemässe Verbesserung des Kopfkissens ergibt sich aus dem kennzeichnenden Teil des Patentanspruches 1.

Weitere Ausgestaltungen der Erfindung sind in den Ansprüchen 2-4 angegeben.

In der Zeichnung ist ein Ausführungsbeispiel der'Erfindungsgegenstandes mit einer Variante eines Details dargestellt. Es zeigen :
Figur 1 eine Draufsicht auf das Kopfkissen,
Figur 2 einen Querschnitt durch das Kopfkissen nach der Linie 11-11 in Fig. 1, in vergrösserter Darstellung,
Figur 3 eine Draufsicht auf eine Abstützeinlage, die sich im Innern des Kopfkissens nach Fig. 1 befindet,
Figur 4 einen Längsschnitt nach der Linie IV-IV in Fig. 3, wobei die Umhüllung des Kopfkissens angedeutet ist, und
Figur 5 ein vergrössertes Detail -der Umhüllung in einer Darstellung nach Fig. 2, wobei die Umhüllung auf ihrer Innenseite eine andere Ausbildung hat.

Das Kopfkissen besteht aus einer Umhüllung 1 und einer darin befindlichen Abstützeinlage 2. Beide Teile 1 und 2 bestehen aus einem geschäumten Kunststoffmaterial, wobei das Material für die Umhüllung 1 eine andere Härte wie das Material der Abstützeinlage 2 haben kann. Dieses geschäumte Kunststoffmaterial für die Bauteile 1 und 2 ist federelastisch zusammendrückbar.

Die längliche Form der Umhüllung ist aus Fig. 1 ersichtlich, wobei die Umhüllung 1 aus zwei bahnförmigen Teilen 3 und 4 zusammengesetzt ist. Der Teil 3 erstreckt sich über die gesamte Kissenoberseite oder Kissenunterseite. Das gleiche gilt für den Teil 4. Die beiden Teile 3 und 4 sind mittels zweier Längsnähte 5 und 6 sowie zweier Quernähte 7 und 8 aneinander befestigt, z. B. durch Verkleben oder Verschmelzen, so dass eine allseits geschlossene Umhüllung entsteht, die einen Innenraum 9 hat. In letzterem befindet sich die Abstützeinlage 2.

Aus der Schnittdarstellung nach Fig. 2 ist ersichttich, dass die Aussenseite 10 und die Innenseite 11 der Umhüllung 1 im wesentlichen glatt sind. In Fig. 5 ist hierzu eine Variante gezeigt, bei der die Innenseite 11' mit einer Vielzahl von kegeligen oder pyramidenförmigen Erhebungen 12 versehen ist. Letztere sind im Querschnitt der Umhüllung 1 zueinander versetzt.

Die Abstützeinlage 2 hat eine aus Fig. 3 ersichtliche, rechteckige Grundfläche, die gemäss Fig. 1 innerhalb der im wesentlichen ebenfalls rechteckigen Grundfläche der Umhüllung 1 liegt. Die Abstützeinlage 2 hat in ihrer Längenerstreckung vier dickere Bereiche 13 bis 16 und drei dazwischenliegende dünnere Bereiche 17-19. Die beiden dickeren Bereiche 13 und 16 liegen an den beiden Enden der Abstützeinlage 2. Der Abstand der beiden dickeren Bereiche 14 und 15 voneinander ist grösser als der Abstand zwischen den dickeren Bereichen 13 und 14 sowie 15 und 16. Bei einem Ausführungsbeispiel ist der Abstand zwischen den beiden Bereichen 14 und 15 im wesentlichen doppelt so gross wie der Abstand zwischen den Bereichen 13 und 14 bzw. 15 und 16. Die Abstützeinlage 2 ist bezüglich einer Mittellinie 20 symmetrisch. Aus Fig. 3 ist ersichtlich, dass sich die Bereiche 13-19 jeweils über die gesamte Breite der Abstützeinlage 2 erstrecken. Die Bereiche 13, 14, 15 und 16 weisen untereinander die gleiche Dicke auf. Das gleiche gilt auch für die Bereiche 17, 18 und 19, wobei die letztgenannten Bereiche aber dünner sind als die erstgenannten Bereiche 13-16. Bei einem Ausführungsbeispiel betrug die Dicke der Bereiche 17-19 etwa 2 cm, und die Bereiche 13-16 waren 5 cm dick, so dass also das Dickenverhältnis 2,5 : 1 beträgt.

Das Kopfkissen nach Fig. 4 hat in seiner Längenerstreckung eine unterschiedliche Härte, da die Hülle 1 bei den Bereichen 17, 18 und 19 vom Kopf des Benutzers stärker zusammengedrückt werden kann als bei den Bereichen 13-16.

Das federelastisch zusammendrückbare Material könnte auch aus Schaumstoff-Flocken, Acryifasern, Geflügelfasern, Rosshaar, Schafwolle, also aus solchen Stoffen bestehen, die bei Bettzeug, Matratzen und Polsterungen verwendet werden. Diese losen, als Schüttgut vorliegenden Stoffe müssten dann noch von einem Bezug umgeben sein.

## Patentansprüche

1. Kopfkissen, das eine Umhüllung (1) aus einem federelastisch zusammendrückbaren Material und eine sich im Innern (9) der Umhüllung (1) befindliche Abstützeinlage (2) aus einem federelastisch zusammendrückbaren Material aufweist, wobei die Abstützeinlage (2) verschiedene Bereiche (13-19) unterschiedlicher Dicke hat, dadurch gekennzeichnet, dass die Abstützeinlage (2) in ihrer Längenerstreckung vier dickere Bereiche (13-16) und drei dazwischenliegende dünnere Bereiche (17-19) aufweist, dass zwei (13. 16) der dickeren Bereiche an den beiden Enden der Längenerstreckung der Abstützeinlage (2) liegen, und dass der Abstand der beiden dazwischenliegenden dickeren Bereiche (14, 15) voneinander grösser ist als der Abstand von einem solchen dazwischenliegenden dickeren Bereich (14 bzw. 15) zum benachbarten dickeren Bereich (13 bzw. 16) am einen Ende.

2. Kopfkissen nach Anspruch 1, dadurch gekennzeichnet, dass der Abstand der beiden dazwischenliegenden dickeren Bereiche (14, 15) voneinander im wesentlichen doppelt so gross ist wie der Abstand von einem solchen dazwischenliegenden dickeren Bereich (14 bzw. 15) zum benachbarten dickeren Bereich (13 bzw. 16) am einen Ende.

3. Kopfkissen nach Anspruch 1, dadurch gekennzeichnet, dass sich die Bereiche (13-19) der unterschiedlichen Dicke jeweils über die gesamte Breite der Abstützeinlage (2) erstrecken.

4. Kopfkissen nach Anspruch 1, dadurch gekennzeichnet, dass die Abstützeinlage (2) zwei unterschiedliche Dicken hat, deren Verhältnis im Bereich von 2,5 : 1 liegt.

## Claims

1. Pillow, including a cover (1) of a spring elastically compressable material and a supporting filler (2) of a spring elastically compressable material located within the interior (2) of the cover (1), which supporting filler (2) comprises various sections (13-19) of a differing thickness, characterized in that the supporting filler (2) comprises along its longitudinal extent four thicker sections (13-10) and three thinner intermediate sections (17-19), that two (13, 16) of the thicker sections are located at the two ends of the longitudinal extent of the supporting filler (2) and that the distance between the two intermediate thicker sections (14, 15) is larger than the distance between such an intermediate thicker section (14 or 15, resp.) and the adjacent thicker section (13 or 16, resp.) at one end.

2. Pillow according to claim 1, characterized in that the extent of the thickness between the two intermediate thicker sections (14,15) is essentially double as large as the distance between such an intermediate thicker section (14 or 15, resp.) and an adjacent thicker section (13 or 16, resp.) at one end.

3. Pillow according to claim 1. characterized in that the sections (13-19) of differing thickness extend respectively along the entire width of the supporting filler (2).

4. Pillow according to claim 1, characterized in that the supporting filler has two different thicknesses having a ratio in the range of 2.5 : 1.

## Revendications

1. Oreiller comportant une enveloppe (1) en une matière compressible élastique et un élément d'appui (2) en une matière compressible élastique, logé dans l'intérieur (9) de l'enveloppe (1), l'élément d'appui (2) ayant plusieurs zones (13 à 19) d'épaisseurs différentes, caractérisé en ce que l'élément d'appui (2) présente dans le sens de la longueur quatre zones (13 à 16) plus épaisses, séparées par trois zones intermédiaires (17 à 19) plus minces, en ce que deux (13, 16) des zones plus épaisses sont situées aux deux extrémités de l'élément d'appui (2) pris dans le sens de la longueur et en ce que la distance qui sépare deux zones intermédiaires plus épaisses (14, 15) est plus grande que la distance qui sépare l'une de ces zones intermédiaires plus épaisses (14 ou 15) de la zone plus épaisse voisine (13 ou 16) située à une extrémité.

2. Oreiller conforme à la revendication 1, caractérisé en ce que la distance qui sépare les deux zones intermédiaires plus épaisses (14, 15) est environ deux fois plus grande que la distance qui sépare l'une de ces zones intermédiaires plus épaisses (14 ou 15) de la zone plus épaisse voisine (13 ou 16) située à une extrémité.

3. Oreiller conforme à la revendication 1, caractérisé en ce que les zones (13 à 19) d'épaisseurs différentes s'étendent sur toute la largeur de l'élément d'appui (2).

4. Oreiller conforme à la revendication 1, caractérisé en ce que l'élément d'appui (2) a deux épaisseurs différentes, dont le rapport est d'environ 2,5 : 1.
